# EUROPÄISCHE PATENTSCHRIFT

(11) **EP 0 838 164 B1**
(45) Veröffentlichungstag und Bekanntmachung des Hinweises auf die Patenterteilung: **31.07.2002**
(21) Anmeldenummer: 97116414.0
(22) Anmeldetag: 20.09.1997
(51) Int. Cl.: A24C 5/35

(54) **Einrichtung zum Herstellen und Verpacken von Zigaretten**
Device for the production and packing of cigarettes
Dispositif pour la fabrication et l'emballage de cigarettes

(30) Priorität: 25.10.1996 DE 19644335
(43) Veröffentlichungstag der Anmeldung: 29.04.1998
(73) Patentinhaber: Focke & Co. (GmbH & Co.), 27283 Verden (DE)
(72) Erfinder: Focke, Heinz, 27283 Verden (DE); Gosebruch, Harald, Dr., 27283 Verden (DE); Dittrich, Wolfgang, 27308 Kirchlinteln (DE); Buse, Henry, 27374 Visselhövede (DE)
(74) Vertreter: Meissner, Bolte & Partner

(56) Entgegenhaltungen:
- DE-A- 2 718 125
- DE-A- 4 432 450
- DE-A- 4 444 777
- FR-A- 2 298 968
- GB-A- 1 578 138
- GB-A- 2 178 715
- GB-A- 2 202 816

## Beschreibung

Die Erfindung betrifft eine Einrichtung zum Herstellen und Verpacken von Zigaretten mit zwei Produktionslinien, die jeweils mindestens eine Zigaretten-Herstellmaschine und mindestens eine Verpackungsmaschine aufweisen, wobei die Zigaretten-Herstellmaschine und die Verpackungsmaschine jeder Produktionslinie durch jeweils einen Zigarettenförderer miteinander verbunden sind, der einen Zigaretten-Strom aus quer zur Förderrichtung ausgerichteten Zigaretten von der Zigaretten-Herstellmaschine zur Verpackungsmaschine fördert, und zwar in einen oberhalb der Verpackungsmaschine angeordneten Zigaretten-Speicher zur Aufnahme eines Zigaretten-Vorrats einerseits und zur Abgabe von Zigaretten andererseits, wobei die Produktionslinien durch einen Verbindungsförderer miteinander verbunden sind, derart, dass Zigaretten bedarfsweise von der einen Produktionslinie zu der anderen Produktionslinie hin- und herförderbar sind.

Die Betriebsflexibilität von aus mehreren Einzelmaschinen bestehenden "Zigaretten-Linien" ist eine wichtige Forderung für die Effektivität der Produktionsanlage. Zwischen Herstellmaschine und Verpackungsmaschine besteht eine Abhängigkeit derart, dass ohne besondere Gegenmaßnahmen beide Maschinen stillstehen, wenn die eine oder andere betriebsbedingt ausfällt. Durch fördertechnische Verbindung zwischen mehreren Zigaretten-Herstellmaschinen und mehreren Verpackungsmaschinen soll erreicht werden, dass bei Ausfall einer Einzelmaschine über Zigarettenförderer ein Ausgleich geschaffen wird, so dass mindestens für eine begrenzte Dauer alle übrigen Einheiten bzw.

Maschinen - ggf. mit verminderter Leistung - weiterlaufen können. Dabei ist die Gestaltung der Förderströme der Zigaretten ein besonderes Problem. Einerseits müssen die Zigaretten vor übermäßigen mechanischen Belastungen geschützt werden. Andererseits muss die Verbindung der Zigarettenströme zwischen den einzelnen Einheiten der Anlage so gestaltet sein, dass ein Ausgleich bei Betriebsunterbrechung kurzfristig vollführt werden kann.

Die fördertechnische Verknüpfung von Einheiten aus Zigaretten-Herstellmaschine und Verpackungsmaschine durch Zigarettenförderer ist in verschiedenen Ausführungen bekannt. Dabei ist auch bereits vorgesehen, dass zwei jeweils aus Zigaretten-Herstellmaschine und Verpackungsmaschine bestehende Einheiten durch einen Verbindungsförderer miteinander verknüpft sind. Des Weiteren ist jeder Verpackungsmaschine ein üblicher Zigarettenspeicher zugeordnet. Dadurch ist es möglich, die von einer der Zigaretten-Herstellmaschinen gefertigten Zigaretten der einen oder anderen Verpackungsmaschine bzw. deren Speicher zuzuführen (GB 2 202 816 A). Es bleibt aber offen, wie im Einzelnen die Zigarettenströme zwischen den Herstell-, Speicher- und Verpackungsmaschinen transportiert werden.

Bei einer anderen ebenfalls bekannten Zigarettenherstell- und Verpackungsanlage sind zwei Maker vorgesehen, die zwei Packem mit je einem Speicher zugeordnet sind (DE 44 32 450 A1). Die Zigaretten werden durch Zigarettenförderer mit umschaltbaren Fördergurten in unterschiedliche Richtungen transportiert je nach dem Ort der Verwendung. Auch bei dieser bekannten Vorrichtung sind keine Lösungsvorschläge offenbart hinsichtlich der Handhabung der Zigaretten im Bereich der Übergabe von einem Förderer zum anderen.

Der Erfindung liegt die Aufgabe zugrunde, die Förderung der Zigaretten zwischen den fördertechnisch zusammenhängenden Einheiten der Einrichtung unter Einschluss eines üblichen Zigarettenspeichers so zu gestalten, dass alle sinnvollen Kombinationen von Zigarettenströmen durchführbar sind.

Zur Lösung dieser Aufgabe ist eine Einrichtung der eingangs genannten Art durch folgende Merkmale gekennzeichnet:
a) der von der Zigaretten-Herstellmaschine zur Verpackungsmaschine führende Zigarettenförderer verläuft in einer Ebene unterhalb des Zigaretten-Speichers,
b) der Zigarettenförderer ist in einem Übergangsbereich durch einen Vertikalförderer an einen Horizontalförderer angeschlossen,
c) der Horizontalförderer führt in der einen Richtung in den Zigaretten-Speicher und in der anderen Richtung in den Verbindungsförderer,
d) der Zigaretten-Speicher, der Horizontalförderer und der Verbindungsförderer sind in der einen oder in der anderen Förderrichtung antreibbar.

Durch die erfindungsgemäße Ausbildung der Verknüpfung von Zigarettenförderern ist gewährleistet, dass die von einer Herstellmaschine kommenden Zigaretten fördertechnisch rationell weitergeführt werden, so dass sie entweder der unmittelbar zugeordneten Verpackungsmaschine zugeführt oder in einen Zigarettenspeicher geleitet oder in einen Verbindungsförderer geführt werden können.

Weitere Merkmale der Erfindung sind Gegenstand der Unteransprüche.
- Fig. 1: Eine Einrichtung zum Herstellen und Verpacken von Zigaretten mit zwei durch einen Verbindungsförderer verbundenen Produktionslinien nach einem ersten Ausführungsbeispiel der Erfindung in Draufsicht,
- Fig. 2: eine vereinfachte Prinzipskizze der Einrichtung gemäß Fig. 1,
- Fig. 3: eine Einrichtung zum Herstellen und Verpacken von Zigaretten mit zwei durch einen Verbindungsförderer verbundenen Produktionslinien nach einem zweiten Ausführungsbeispiel der Erfindung in einer Ansicht analog Fig. 1,
- Fig. 4: eine vereinfachte Prinzipskizze der Einrichtung gemäß Fig. 3,
- Fig. 5: ein Detail der Einrichtungen gemäß Fig. 1, 3 im Bereich eines Zigaretten-Speichers einer Produktionslinie nach einer ersten Variante in perspektivischer Darstellung,
- Fig. 6: ein Detail der Einrichtungen gemäß Fig. 1, 3 im Bereich eines Zigaretten-Speichers einer Produktionslinie nach einer zweiten Variante in einer Darstellung analog Fig. 5,
- Fig. 7: eine Einrichtung zum Herstellen und Verpacken von Zigaretten mit zwei durch einen Verbindungsförderer verbundenen Produktionslinien nach einem dritten Ausführungsbeispiel der Erfindung in einer Ansicht analog Fig. 1 und 3,
- Fig. 8: eine vereinfachte Prinzipskizze der Einrichtung gemäß Fig. 7, und
- Fig. 9: ein Detail IX der Prinzipskizze gemäß Fig. 8 in einer um 90° gedrehten Ansicht.

Mit den in der Zeichnungen gezeigten Einrichtungen zum Herstellen und Verpacken von Zigaretten werden Filterzigaretten hergestellt, die nachfolgend in einer Klappschachtel, die auch als Hinge-Lid-Packung bezeichnet wird, verpackt werden.

Eine Einrichtung zum Herstellen und Verpacken von Zigaretten nach einen ersten Ausführungsbeispiel der Erfindung zeigen Fig. 1, 2. Die dort gezeigte Einrichtung besteht aus zwei Produktionslinien 10, 11, wobei jede der Produktionslinien 10, 11 eine Zigaretten-Herstellmaschine 12, 13 und eine Verpackungsmaschine 14, 15 aufweist. Die Zigaretten-Herstellmaschinen 12 ,13 umfassen jeweils einen Maker 16, 17 zur Herstellung eines filterlosen Zigaretten-Grundkörpers und einen Tipper 18, 19 zum Ansetzen von Filtern an die Zigaretten-Grundkörper. Die Tipper 18, 19 werden auch als Filter-Ansetzmaschine bezeichnet.

Die Zigaretten-Herstellmaschinen 12, 13 und die diesen zugeordneten Verpackungsmaschinen 14, 15 einer jeden Produktionslinie 10, 11 sind durch jeweils einen Zigarettenförderer 20, 21 miteinander verbunden. Die Zigarettenförderer 20, 21 fördern einen Zigaretten-Strom 22 aus quer zur Förderrichtung ausgerichteten Zigaretten 23 von der Zigaretten-Herstellmaschine 12, 13 einer Produktionslinie 10, 11 zur Verpackungsmaschine 14, 15 derselben. In den Verpackungsmaschinen 14, 15 werden die einzelnen Zigaretten 23 verpackt. Bei dem gezeigten Ausführungsbeispiel handelt es sich bei den Verpackungsmaschinen 14, 15 um sogenannte Hinge-Lid-Packer. Die Zigaretten 23 werden demnach in Klappschachteln 24 verpackt.

Die in die Klappschachteln verpackten Zigaretten sind sodann mit Hilfe eines Förderers 25, 26 zu einer nicht dargestellten Cellofanier-Maschine für die Herstellung des Außeneinschlags der Klappschachtel 24 förderbar.

Wie Fig. 1 entnommen werden kann, sind Maker 16, 17, Tipper 18, 19 und Verpackungsmaschine 14, 15 einer jeden Produktionslinie 10, 11 L-förmig angeordnet. Die Produktionslinien 10, 11 sind hierbei derart miteinander verschachtelt, daß eine zwischen beiden Produktionslinien 10, 11 befindliche Bedienperson beide Produktionslinien 10, 11 komplett überwachen kann. Hierzu ist die L-förmige Anordnung der Produktionslinie 10 gegenüber der L-förmigen Anordnung der Produktionslinie 11 um einen Drehwinkel von etwa 180° versetzt. Dadurch ergibt sich eine in etwa punktsymmetrische Anordnung der Produktionslinien 10, 11.

Jeder Zigarettenförderer 20, 21 einer Produktionslinie 10, 11 weist einen Zigaretten-Speicher 27, 28 zur Aufnahme eines Zigaretten-Vorrats auf. Mit Hilfe der Zigaretten-Speicher 27, 28 und des von diesen aufgenommenen Zigaretten-Vorrats sind Leistungsunterschiede zwischen den Zigaretten-Herstellmaschinen 12, 13 und Verpackungsmaschinen 14, 15 einer jeden Produktionslinie 10, 11 ausgleichbar. Bei Minderleistung der Verpackungsmaschinen 14, 15 werden demnach von der jeweiligen Zigaretten-Herstellmaschine 12, 13 hergestellte Zigaretten über den Zigarettenförderer 20, 21 in den jeweiligen Zigaretten-Speicher 27, 28 gefördert. Bei Minderleistung der Zigaretten-Herstellmaschinen 12, 13 können die Zigaretten 23 dem jeweiligen Zigaretten-Speicher 27, 28 entnommen und der Verpackungsmaschine 14, 15 einer jeden Produktionslinie 10, 11 zugeführt werden.

Die Zigaretten-Speicher 27, 28 einer jeden Produktionslinie 10, 11 sind bogenförmig ausgebildet und oberhalb der Verpackungsmaschinen 14, 15 angeordnet.

Die Besonderheit der erfindungsgemäßen Einrichtung zum Herstellen und Verpacken von Zigaretten besteht nun darin, daß die Zigarettenförderer 20, 21 der beiden Produktionslinien 10, 11 durch einen Verbindungsförderer 29 miteinander gekoppelt sind. Mit Hilfe des Verbindungsförderers 29 sind Zigaretten 23 von einer Produktionslinie 10 zur anderen Produktionslinie 11 hinund herförderbar. Hierdurch lassen sich Leistungsdifferenzen zwischen den Produktionslinien 10, 11 ausgleichen. Die Produktivität der gesamten Einrichtung kann hierdurch erhöht werden.

Der Verbindungsförderer 29 zur Kopplung der Zigarettenförderer 20, 21 der Produktionslinien 10, 11 gemäß Fig. 1 ist U-förmig ausgebildet. Zigaretten 23 sind mit Hilfe des Verbindungsförderers 29 bedarfsweise entweder von der Produktionslinie 10 zur Produktionslinie 11 oder von der Produktionslinie 11 zur Produktionslinie 10 förderbar. Mit Hilfe des Verbindungsförderers 29 sind demnach die Zigaretten wechselweise in zwei Richtungen transportierbar. Dies ist in Fig. 1 durch einen Doppelpfeil 30 angedeutet. Die konkrete Ausgestaltung des Verbindungsförderers 29 und das Zusammenspiel desselben mit den Zigarettenförderern 20, 21 der miteinander zu koppelnden Produktionslinien 10, 11 wird nun im folgenden anhand der vereinfachten Prinzipskizze gemäß Fig. 2 näher erläutert.

In jeder der Produktionslinien 10, 11 sind die Zigaretten 23 durch die Zigarettenförderer 20, 21 von der Zigaretten-Herstellmaschine 12, 13 zur jeweiligen Verpackungsmaschine 14, 15 förderbar. Die Zigaretten 23 werden hierbei von der Zigaretten-Herstellmaschine 12, 13 kommend über jeweils einen Vertikalförderer 31, 32 und einen hieran anschließenden Horizontalförderer 33, 34 einer Zuführstation, nämlich einem Vertikalschacht 35, 36, der jeweiligen Verpackungsmaschine 14, 15 zugeführt. Bei Minderleistung der Verpackungsmaschinen 14, 15 einer Produktionslinie gegenüber den diesen zugeordneten Zigaretten-Herstellmaschinen 12, 13 sind die Zigaretten 23 über Förderer 37, 38 dem jeweiligen Zigaretten-Speicher 27, 28 zuführbar. Bei Minderleistung der Zigaretten-Herstellmaschinen 12, 13 hingegen sind mit Hilfe der Förderer 37, 38 Zigaretten 23 den Zigaretten-Speichern 27, 28 entnehmbar und den Vertikalschächten 35, 36 der Verpackungsmaschinen 14, 15 zuführbar. Die Förderer 37, 38 schließen sich in Förderrichtung der Horizontalförderer 33, 34 gesehen an dieselben an.

Der U-förmig ausgebildete Verbindungsförderer 29 zur Kopplung der Zigarettenförderer 20, 21 der Produktionslinien 10, 11 schließt nun in einem Übergangsbereich 39 zwischen Vertikalförderer 31 und Horizontalförderer 33 des Zigarettenförderers 21 an den Zigarettenförderer 21 der Produktionslinie 11 bzw. dessen Vertikalförderer 31 an. Der Verbindungsförderer 29 ist hierbei gegenüberliegend zum Horizontalförderer 33 angeordnet. Der Verbindungsförderer 29 verläuft im Übergangsbereich 39 horizontal. Im Übergangsbereich 39 bilden demnach Vertikalförderer 31, Horizontalförderer 33 und Verbindungsförderer 29 eine Weiche bzw. ein sogenanntes T-Stück. An den Zigarettenförderer 20 der Produktionslinie 10 schließt der Verbindungsförderer 29 in einem Übergangsbereich 40 an, der in Förderrichtung des Zigarettenförderers 20 nach dessen Vertikalförderer 32 angeordnet ist.

Fig. 4, 5 zeigen Ausschnitte aus den Produktionslinien 10, 11 im Bereich der Zigaretten-Speicher 27, 28 bzw. in den Übergangsbereichen 39, 40 zwischen Verbindungsförderer 29 und Zigarettenförderer 20 der Produktionslinie 10 einerseits und Verbindungsförderer 29 und Zigarettenförderer 21 der Produktionslinie 11 andererseits. Fig. 5 zeigt die Weiche bzw. das T-Stück im Übergangsbereich 39 der Produktionslinie 11. Der Übergangsbereich 40 im Bereich der Produktionslinie 10 ist als vertikaler Bogen ausgebildet. Dies ist erforderlich, damit die über den Verbindungsförderer 29 transportierten Zigaretten der Produktionslinie 10 in korrekter Relativstellung zugeführt werden können, wobei die Zigaretten 23 mit ihrer Längserstreckung quer zur Förderrichtung der Zigarettenförderer 20, 21 und des Verbindungsförderers 29 angeordnet sind.

Im Standardbetriebsfall der erfindungsgemäßen Einrichtung arbeiten die beiden Produktionslinien 10, 11 unabhängig voneinander. In diesem Fall werden die von den Zigaretten-Herstellmaschinen 12, 13 hergestellten Zigaretten 23 über die Zigarettenförderer 20, 21 unmittelbar zu den Vertikalschächten 35, 36 der Verpackungsmaschinen 14, 15 gefördert und von diesen verpackt. Die Zigaretten-Speicher 27, 28 sind im Standardbetriebsfall vorzugsweise in etwa halb gefüllt, so daß sowohl Minderleistungen der Zigaretten-Herstellmaschinen 12, 13 als auch der Verpackungsmaschinen 14, 15 durch die Zigaretten-Speicher 27, 28 abgefangen werden können. In dem Fall, in dem wegen fortdauernder Minderleistung der Verpackungsmaschinen 14, 15 die Zigaretten-Speicher gefüllt sind bzw. in dem Fall, in dem wegen Minderleistung der Zigaretten-Herstellmaschinen 12, 13 die Zigaretten-Speicher 27, 28 geleert sind, sind mit Hilfe des Verbindungsförderers 29 Zigaretten 23 entweder von der Produktionslinie 10 zur Produktionslinie 11 oder anders herum förderbar. Insoweit sind Leistungsunterschiede zwischen den Produktionslinien 10, 11 ausgleichbar.

Gemäß Fig. 2 ist der Vertikalförderer 31, Horizontalförderer 33, Förderer 37 sowie Verbindungsförderer 29 aus Förderbändern 41 bzw. Fördergurten gebildet, die über Umlenkwalzen 42 geführt und von diesen antreibbar sind. Auf der den Förderbändern 41 gegenüberliegenden Seite sind im Bereich des Horizontalförderers 31, Förderers 37 und Verbindungsförderers 29 Abdeckungen 64 vorgesehen. Die Abdeckung 64 ist zum Beispiel wie in der EP-PS 0 100 494 beschrieben als Röllchenkette ausgebildet. Die Abdeckungen 64 sind demnach zumindest teilweise bzw. bereichsweise gelenkig ausgebildet. Hierdurch sind Beschädigungen der Zigaretten 23 durch Druckanstieg vermeidbar. So zeigt Fig. 2 im Übergangsbereich 39 eine aufgewölbte Abdeckung. Der Vertikalförderer 31 fördert Zigaretten 23 nach oben, wo dieselben bedarfsweise entweder durch Horizontalförderer 33 oder Verbindungsförderer 29 abtransportiert werden. Ein sich durch unterschiedliche Fördergeschwindigkeiten ergebender Druckanstieg wird durch die aufgewölbte Abdeckung 64 abgefangen.

Ein zweites Ausführungsbeispiel einer erfindungsgemäßen Vorrichtung zum Herstellen und Verpacken von Zigaretten zeigen Fig. 3, 4. Die dort gezeigte Einrichtung besteht wiederum aus zwei Produktionslinien 43, 44. Hinsichtlich des Aufbaus der Anordnung der Produktionslinien 43, 44 kann auf die obigen Ausführungen zu den Produktionslinien 10, 11 verwiesen werden. Es werden daher für gleiche Baugruppen gleiche Bezugsziffern verwendet.

Das Ausführungsbeispiel gemäß Fig. 3, 4 unterscheidet sich von dem Ausführungsbeispiel gemäß Fig. 1, 2 lediglich durch die Kopplung der Produktionslinien 43, 44. Hierauf soll im folgenden detailliert eingegangen werden.

Die Produktionslinien 44, 43 bzw. die Zigarettenförderer 20, 21 derselben fördern mit Hilfe der Vertikalförderer 31, 32 und der hieran anschließenden Horizontalförderer 33, 34 die Zigaretten 23 zu den Zuführstationen (Vertikalschächten 35, 36) der Verpackungsmaschinen 14, 15. Gekoppelt sind die Zigarettenförderer 20, 21 der Produktionslinien 44, 43 durch einen Verbindungsförderer 45, der zwei Förderabschnitte 46, 47 aufweist, die zusammen mit den Horizontalförderern 43, 44 der Zigarettenförderer 20, 21 eine geschlossene Schleife bilden. Innerhalb dieser geschlossenen Schleife werden die Zigaretten immer nur in einer Förderrichtung transportiert, die der Förderrichtung der Horizontalförderer 33, 34 entspricht und durch die Pfeile 48 angedeutet ist. Die Zigaretten 23 sind demnach durch die Horizontalförderer 33, 34 zu den Vertikalschächten 35, 36 der Verpackungsmaschinen 14, 15 förderbar. In einem Übergangsbereich 49 zwischen dem Horizontalförderer 33 und Vertikalschacht 35 des Zigarettenförderers 21 schließt nun einerseits der Förderabschnitt 47 des Verbindungsförderers 45 sowie der zum Zigaretten-Speicher 27 führende Förderer 37 an. Bei Minderleistung der Verpackungsmaschine 15 sind demnach die Zigaretten 23 entweder über den Förderabschnitt 47 des Verbindungsförderers 45 zum Zigarettenförderer 20 der Produktionslinie 44 förderbar oder andererseits über den Förderer 37 dem Zigaretten-Speicher 27 zuführbar.

Der Förderabschnitt 47 des Verbindungsförderers 45 transportiert die Zigaretten 23 in einen Übergangsbereich 50 zwischen Vertikalförderer 32 und Horizontalförderer 34 des Zigarettenförderers 20 der Produktionslinie 44. Die Zigaretten 23 werden sodann vom Horizontalförderer 34 des Zigarettenförderers 20 weitertransportiert in Richtung auf den Vertikalschacht 36 der Verpackungsmaschine 14. In einem Übergangsbereich 51 zwischen dem Vertikalschacht 36 und dem Horizontalförderer 34 schließt nun einerseits der Förderabschnitt 46 des Verbindungsförderers 45 und andererseits der zum Zigaretten-Speicher 28 führende Förderer 38 an. Die Zigaretten 23 sind demnach sowohl vom Förderabschnitt 46 des Verbindungsförderers 45 zur Produktionslinie 23 förderbar als auch zum Zigaretten-Speicher 28. Der Förderabschnitt 46 des Verbindungsförderers 45 mündet in einen Übergangsbereich 52 zwischen Vertikalförderer 31 und Horizontalförderer 33 des Zigarettenförderers 21 der Produktionslinie 43. Die Förderabschnitte 46, 47 des Verbindungsförderers 45 und die Horizontalförderer 33, 34 der Zigarettenförderer 20, 21 bilden demnach eine geschlossene Schleife.

Im Übergangsbereich 52 zwischen Vertikalförderer 31, Horizontalförderer 33 und dem hieran anschließenden Förderabschnitt 46 einerseits und dem Übergangsbereich 50 zwischen Vertikalförderer 32, Horizontalförderer 34 und dem hieran anschließenden Förderabschnitt 47 ist die Förderrichtung der Zigaretten 23 vorgegeben. Diese Übergangsbereiche 50, 52 sind wiederum T-förmig ausgebildet. Lediglich in den Übergangsbereichen 49, 51 ist die Möglichkeit gegeben, die Zigaretten 23 in unterschiedliche Richtungen zu fördern. So besteht in diesen Übergangsbereichen 49, 51 die Möglichkeit, daß die Zigaretten 23 bei Minderleistung der Verpackungsmaschinen 14, 15 entweder über die Förderabschnitte 46, 47 des Verbindungsförderers 45 von der Produktionslinie 43 zur Produktionslinie 44 oder von der Produktionslinie 44 zur Produktionslinie 43 transportiert werden oder über die Förderer 37, 38 den Zigaretten-Speichern 27, 28 zugeführt werden. Bei Minderleistung der Zigaretten-Herstellmaschinen 12, 13 sind die Zigaretten 23 über die Förderer 37, 38 den Zigaretten-Speichern 27, 28 entnehmbar und den Vertikalschächten 35, 36 zuführbar.

Das Zusammenspiel der Zigarettenförderer 20, 21 der miteinander zu koppelnden Produktionslinien 43, 44 mit dem Verbindungsförderer 45 sieht nun so aus, daß im Standardbetriebsfall die Produktionslinien 43, 44 wiederum unabhängig voneinander arbeiten. In diesem Fall werden danach die von den Zigaretten-Herstellmaschinen 12, 13 hergestellten Zigaretten 23 über Vertikalförderer 31, 32 und Horizontalförderer 33, 34 den Zuführstationen (Vertikalschächten 35, 36) der Verpackungsmaschinen 14, 15 zugeführt. Im Standardbetriebsfall sind die Zigaretten-Speicher 27, 28 vorzugsweise halb gefüllt, damit einerseits Minderleistungen der Zigaretten-Herstellmaschinen 12, 13 und andererseits Minderleistungen der Verpackungsmaschinen 14, 15 abgefangen werden können. Bei Minderleistung der Verpackungsmaschinen 14, 15 werden nun bevorzugt die überschüssigen Zigaretten 23 über die Förderer 37, 38 den Zigaretten-Speichern 27, 28 zugeführt. In dem Fall, in dem jedoch die Zigaretten-Speicher 27 bzw. 28 gefüllt sind, werden die Zigaretten 23 durch den Verbindungsförderer 45 der jeweils anderen Produktionslinie zugeführt. Erst dann, wenn die Zigaretten die geschlossene Schleife einmal durchlaufen haben, werden die Zigaretten 23 über Förderer 37, 38 den jeweils anderen Zigaretten-Speichern 27, 28 zugeführt.

Vertikalförderer 31, 32, Horizontalförderer 33, 34, Förderer 37, 38 und Förderabschnitte 46, 47 sind wiederum als Förderbänder 53 bzw. Fördergurte ausgebildet, die an Umlenkwalzen 54 geführt und von diesen antreibbar sind. Ebenso verfügen dieselben auf ihrer Oberseite über eine gelenkige Abdeckung 64. Im Bereich der Umlenkwalzen 54 der zu den Zigaretten-Speichern 27, 28 führenden Förderer 37, 38 ist jeweils ein Blech 55 angeordnet. Das Blech 55 soll einen ordnungsgemäßen Transport der Zigaretten 23 gewährleisten. Insbesondere muß vermieden werden, daß die Zigaretten 23 an den Umlenkwalzen 54 hängenbleiben.

Eine erfindungsgemäße Einrichtung zum Herstellen und Verpacken von Zigaretten nach einem dritten Ausführungsbeispiel der Erfindung zeigen Fig. 7 bis 9. Die dort gezeigte Vorrichtung besteht wiederum aus zwei Produktionslinien 56, 57, die hinsichtlich ihres Aufbaus und hinsichtlich ihrer Anordnung mit den Produktionslinien 10, 11 bzw. 43, 44 übereinstimmen. Es werden daher für gleiche Baugruppen gleiche Bezugsziffern verwendet. Hinsichtlich der Ausgestaltung der Produktionslinien 56, 57 kann auf die obigen Ausführungen verwiesen werden. Im folgenden soll die Kopplung der beiden Produktionslinien 56, 57 bzw. deren Zigarettenförderer 20, 21 näher beschrieben werden.

Die von den Zigaretten-Herstellmaschinen 12, 13 der Produktionslinien 56, 57 hergestellten Zigaretten werden mit Hilfe der Vertikalförderer 31, 32 und der sich hieran anschließenden Horizontalförderer 33, 34 den Zuführstationen (Vertikalschächten 35, 36) der Verpackungsmaschinen 14, 15 zugeführt. Im Falle einer Minderleistung der Verpackungsmaschinen 14, 15 sind die Zigaretten 23 über die Förderer 37, 38 den Zigaretten-Speichern 27, 28 zuführbar. Über die Förderer 37, 38 sind die Zigaretten im Bedarfsfall bei Minderleistung der Zigaretten-Herstellmaschinen 12, 13 den Zigaretten-Speichern 27, 28 entnehmbar und den Vertikalschächten 35, 36 der Verpackungsmaschinen 14, 15 zuführbar.

Die Vertikalschächte 35, 36 sind in einem unteren Bereich wendelförmig ausgestaltet und bilden hier sogenannte Twister 58. Mit Hilfe der Twister 58 sind die Zigaretten 23 für den Verpakkungsprozeß in den Verpackungsmaschinen 14, 15 um 90° drehbar. Somit können die Zigaretten einem Zigaretten-Magazin 59 der Verpackungsmaschinen 14, 15 positionsgerecht zugeführt werden.

Die Kopplung der Positionslinien 56, 57 erfolgt über einen Verbindungsförderer 60, der die Produktionslinien 56, 57 bzw. deren Zigarettenförderer 20, 21 unmittelbar im Bereich der Vertikalschächte 35, 36 bzw. im Bereich der Zigaretten-Magazine 59 koppelt. Gemäß Fig. 9 ist der Verbindungsförderer 60 unterhalb des Twisters 58 angeordnet. Bei Minderleistung der Verpackungsmaschinen 14, 15 und damit bei Stau der Zigaretten 23 im Bereich der Zigaretten-Magazine 59 sind mit Hilfe des Verbindungsförderers 60 die Zigaretten 23 von der Produktionslinie 56 zur Produktionslinie 57 bzw. von der Produktionslinie 57 zur Produktionslinie 56 förderbar. Die Zigaretten 23 werden demnach von dem Zigaretten-Magazin 59 der Produktionslinie 56 unmittelbar zum Zigaretten-Magazin der anderen Produktionslinie 57 bzw. umgekehrt gefördert. Daß die Zigaretten 23 vom Verbindungsförderer 60 in beiden Richtungen transportierbar sind, ist in Fig. 7 durch einen Doppelpfeil 61 angedeutet. Durch die bogenförmige bzw. U-förmige Ausgestaltung des Verbindungsförderers 60 werden die Zigaretten 23 beim Transport derselben im Verbindungsförderer 60 den Zigaretten-Magazinen 59 der Verpackungsmaschinen 14, 15 positionsgerecht zugeführt.

Vertikalförderer 31, 32, Horizontalförderer 33, 34 sowie Förderer 37, 38 und Verbindungsförderer 60 sind wiederum als Förderbänder 62 ausgebildet, die an Umlenkwalzen 63 geführt sind, von diesen angetrieben werden und an ihrer Oberseite zumindest bereichsweise gelenkige Abdeckungen 64 aufweisen.

## Patentansprüche

1. Einrichtung zum Herstellen und Verpacken von Zigaretten, mit zwei Produktionslinien (10, 11; 43, 44; 56, 57), die jeweils mindestens eine Zigaretten-Herstellmaschine (12, 13) und mindestens eine Verpackungsmaschine (14, 15) aufweisen, wobei die Zigaretten-Herstellmaschine (12, 13) und die Verpackungsmaschine (14, 15) jeder Produktionslinie (10, 11; 43, 44; 56, 57) durch jeweils einen Zigarettenförderer (20, 21) miteinander verbunden sind, der einen Zigaretten-Strom (22) aus quer zur Förderrichtung ausgerichteten Zigaretten (23) von der Zigaretten-Herstellmaschine (12, 13) zur Verpackungsmaschine (14, 15) fördert, und zwar in einen oberhalb der Verpackungsmaschine (14, 15) angeordneten Zigaretten-Speicher (27, 28) zur Aufnahme eines Zigaretten-Vorrats einerseits und zur Abgabe von Zigaretten (23) andererseits, wobei die Produktionslinien (10, 11; 43, 44; 56, 57) durch einen Verbindungsförderer (29, 45, 60) miteinander verbunden sind, derart, dass Zigaretten (23) bedarfsweise von der einen Produktionslinie (10, 44, 56) zu der anderen Produktionslinie (11, 43, 57) hin- und herförderbar sind, **gekennzeichnet durch** folgende Merkmale:
a) der von der Zigaretten-Herstellmaschine (12, 13) zur Verpackungsmaschine (14, 15) führende Zigarettenförderer (20, 21) verläuft in einer Ebene unterhalb des Zigaretten-Speichers (27, 28),
b) der Zigarettenförderer (20, 21) ist in einem Übergangsbereich (39) **durch** einen Vertikalförderer (31) an einen Horizontalförderer (33) angeschlossen,
c) der Horizontalförderer (33) führt in der einen Richtung in den Zigaretten-Speicher (27, 28) und in der anderen Richtung in den Verbindungsförderer (29),
d) der Zigaretten-Speicher (27, 28), der Horizontalförderer (33) und der Verbindungsförderer (29) sind in der einen oder in der anderen Förderrichtung antreibbar.

2. Einrichtung nach Anspruch 1, **gekennzeichnet durch** folgende Merkmale:
a) der Horizontalförderer (33) führt im Anschluss an den Vertikalförderer (31) zu einem Vertikalschacht (35, 36) als Verbindungsförderer für die Zigaretten zur Verpackungsmaschine (15, 16),
b) im Anschluss an den Vertikalschacht (35) ist in Fortsetzung des Horizontalförderers (33) ein Förderer (37, 38) vorgesehen zum alternativen Transport von Zigaretten in den Zigaretten-Speicher (27, 28),
c) der an den Vertikalförderer (31) anschließende Horizontalförderer (33) ist (ausschließlich) in Richtung zum Vertikalschacht (35, 36) bzw. Förderer (37, 38) in förderndem Sinne antreibbar, der ebenfalls an den Vertikalförderer (31) anschließende Verbindungsförderer (29) sowie der zum Zigaretten-Speicher (27, 28) führende Förderer (37) sind in beiden Richtungen antreibbar.

3. Einrichtung nach Anspruch 1 oder 2, **gekennzeichnet durch** folgende Merkmale:
a) an den Horizontalförderer (33) schließt in Förderrichtung der Zigaretten in einem Übergangsbereich (49) einerseits ein Förderband (47) zum Transport von Zigaretten zu einem Verbindungsförderer (45) und andererseits ein Förderer (37) zum Transport von Zigaretten in den oder aus dem Zigaretten-Speicher (27, 28) an,
b) der Förderer (37) zum Zigaretten-Speicher (27, 28) ist oberhalb des Förderabschnitts (47) zum Verbindungsförderer (45) angeordnet,
c) der zum Zigaretten-Speicher (27, 28) führende Förderer (37) ist in beiden Förderrichtungen antreibbar, der Horizontalförderer (33), der zum Verbindungsförderer (45) führende Förderabschnitt (47) sind (ausschließlich) in einer Richtung fördernd antreibbar.

## Claims

1. Apparatus for producing and packaging cigarettes, having two production lines (10, 11; 43, 44; 56, 57) which each have at least one cigarette-production machine (12, 13) and at least one packaging machine (14, 15), it being the case that the cigarette-production machine (12, 13) and the packaging machine (14, 15) of each production line (10, 11; 43, 44; 56, 57) are connected to one another in each case by a cigarette conveyor (20, 21) by means of which a cigarette stream (22) comprising cigarettes (23) aligned transversely to the conveying direction is conveyed from the cigarette-production machine (12, 13) to the packaging machine (14, 15), to be precise into a cigarette store (27, 28) which is arranged above the packaging machine (14, 15) and is intended for accommodating a cigarette supply, on the one hand, and for discharging cigarettes (23), on the other hand, and it being the case that the production lines (10, 11; 43, 44; 56, 57) are connected to one another by a connecting conveyor (29, 45, 60) such that cigarettes (23) can be conveyed back and forth, as required, from one production line (10, 44, 56) to the other production line (11, 43, 57), **characterized by** the following features:
a) the cigarette conveyor (20, 21) leading from the cigarette-production machine (12, 13) to the packaging machine (14, 15) runs in a plane beneath the cigarette store (27, 28),
b) in a transition region (39) the cigarette conveyor (20, 21) is connected to a horizontal conveyor (33) by a vertical conveyor (31),
c) the horizontal conveyor (33) leads into the cigarette store (27, 28) in one direction and into the connecting conveyor (29) in the other direction,
d) the cigarette store (27, 28), the horizontal conveyor (33) and the connecting conveyor (29) can be driven in one conveying direction or the other.

2. Apparatus according to Claim 1, **characterized by** the following features:
a) following the vertical conveyor (31), the horizontal conveyor (33) leads to a vertical shaft (35, 36) as a connecting conveyor for the cigarettes in relation to the packaging machine (15, 16),
b) following the vertical shaft (35), as a continuation of the horizontal conveyor (33) a conveyor (37, 38) is provided for alternatively transporting cigarettes into the cigarette store (27, 28),
c) the horizontal conveyor (33), adjoining the vertical conveyor (31), can be driven with conveying action (exclusively) in the direction of the vertical shaft (35, 36) and/or conveyor (37, 38), and the connecting conveyor (29), likewise adjoining the vertical conveyor (31) and the conveyor (37), leading to the cigarette store (27, 28), can be driven in both directions.

3. Apparatus according to Claim 1 or 2, **characterized by** the following features:
a) in a transition region (49), the horizontal conveyor (33) is adjoined, in the conveying direction of the cigarettes, on the one hand by a conveying belt (47) for transporting cigarettes to a connecting conveyor (45) and, on the other hand, by a conveyor (37) for transporting cigarettes into or out of the cigarette store (27, 28),
b) the conveyor (37) to the cigarette store (27, 28) is arranged above the conveying section (47) to the connecting conveyor (45),
c) the conveyor (37), leading to the cigarette store (27, 28), can be driven in both conveying directions, and the horizontal conveyor (33) and the conveying section (47), leading to the connecting conveyor (45), can be driven with conveying action (exclusively) in one direction.

## Revendications

1. Dispositif de confection et d'empaquetage de cigarettes comportant deux chaînes de production (10, 11 ; 43, 44 ; 56, 57) qui présentent chacune au moins une confectionneuse (12, 13) et au moins une empaqueteuse (14, 15), la confectionneuse (12, 13) et l'empaqueteuse (14, 15) de chaque chaîne de production (10, 11 ; 43, 44 ; 56, 57) étant reliées entre elles par un transporteur de cigarettes (20, 21) qui conduit un flux (22) de cigarettes (23) orientées perpendiculairement à la direction de transport de la confectionneuse (12, 13) à l'empaqueteuse (14, 15), et ce à un magasin à cigarettes (27, 28) placé au-dessus de l'empaqueteuse (14, 15) et destiné à recevoir une provision de cigarettes et émettre des cigarettes (23), les chaînes de production (10, 11 ; 43, 44 ; *56,* 57) étant reliées entre elles par un transporteur de liaison (29, 45, 60) de façon telle que des cigarettes (23) puissent au besoin être transportées d'une chaîne de production (10, 44, 56) à l'autre (11, 43, 57) et réciproquement, **caractérisé par** les caractéristiques suivantes :
a) le transporteur de cigarettes (20, 21) allant de la confectionneuse (12, 13) à l'empaqueteuse (14, 15) s'étend dans un plan situé au-dessous du magasin à cigarettes (27, 28),
b) le transporteur de cigarettes (20, 21) est, dans une zone de raccordement (39), relié à un transporteur horizontal (33) par un transporteur vertical (31),
c) le transporteur horizontal (33) va dans une direction au magasin à cigarettes (27, 28) et dans l'autre direction au transporteur de liaison (29),
d) le magasin à cigarettes (27, 28), le transporteur horizontal (33) et le transporteur de liaison (29) peuvent être entraînés dans une direction de transport ou dans l'autre.

2. Dispositif selon la revendication 1. **caractérisé par** les caractéristiques suivantes :
a) le transporteur horizontal (33) va après le transporteur vertical (31) à un puits vertical (35, 36) qui sert de transporteur de liaison pour les cigarettes à l'empaqueteuse (15, 16),
b) après le puits vertical (35) est prévu dans le prolongement du transporteur horizontal (33) un transporteur (37, 38) pour la conduite alternative de cigarettes au magasin à cigarettes (27, 28),
c) le transporteur horizontal (33) qui suit le transporteur vertical (31) peut être entraîné (exclusivement) en direction du puits vertical (35, 36) ou du transporteur (37, 38) dans le sens de transport, et le transporteur de liaison (29), qui suit également le transporteur vertical (31), ainsi que le transporteur (37) allant au magasin à cigarettes (27, 28) peuvent être entraînés dans les deux directions.

3. Dispositif selon l'une des revendications 1 et 2, **caractérisé par** les caractéristiques suivantes :
a) le transporteur horizontal (33) est suivi, dans la direction de transport des cigarettes, dans une zone de raccordement (49), d'une part d'une bande transporteuse (47) pour la conduite des cigarettes à un transporteur de liaison (45) et d'autre part d'un transporteur (37) pour la conduite des cigarettes au ou du magasin à cigarettes (27, 28),
b) le transporteur (37) allant au magasin à cigarettes (27, 28) est placé au-dessus du tronçon de transport (47) allant au transporteur de liaison (45),
c) le transporteur (37) allant au magasin à cigarettes (27, 28) peut être entraîné dans les deux direction de transport, tandis que le transporteur horizontal (33) et le tronçon de transport (47) allant au transporteur de liaison (45) peuvent être entraînés pour transporter (exclusivement) dans une direction.
